# EUROPÄISCHE PATENTSCHRIFT

(11) **EP 2 236 058 B1**
(45) Veröffentlichungstag und Bekanntmachung des Hinweises auf die Patenterteilung: **12.09.2012**
(21) Anmeldenummer: 09015289.3
(22) Anmeldetag: 10.12.2009
(51) Int. Cl.: A47F 5/11

(54) **Variables Tray und Display zur Präsentation von Waren mit variabel anordbaren Trays**
Variable tray and display for presentation of goods with variable trays
Plateau variable et affichage destiné à la présentation de marchandises avec des plateaux variables pouvant être agencés

(30) Priorität: 31.03.2009 DE 202009004255 U
(43) Veröffentlichungstag der Anmeldung: 06.10.2010
(73) Patentinhaber: Panther Packaging GmbH & Co.KG, 25436 Tornesch (DE)
(72) Erfinder:
(74) Vertreter: Kossak, Sabine

(56) Entgegenhaltungen:
- EP-B1- 1 459 650
- DE-B4- 10 233 301
- DE-C2- 19 860 305

## Beschreibung

Gegenstand der Erfindung ist ein Tray, das aus einem faltbaren einteiligen Zuschnitt besteht, wobei der Zuschnitt eine rechteckige Grundfläche und mindestens zwei Einstecklaschen aufweist und ein Display zur Präsentation von Waren, bestehend aus einem Displaymantel, der aufgebaut ist aus einer Mantelrückwand und zwei Mantelseitenwänden, die im gefalteten Zustand rechtwinklig mit der Mantelrückwand verbunden sind, und mindestens einen Einsteckschlitz in der Mantelinnenseite aufweisen und mindestens einem Tray, das Einstecklaschen aufweist, und im gefalteten Zustand über die Einstecklaschen in den Einsteckschlitzen des Displaymantels befestigt ist.

Displays, die auch als Verkaufsaufsteller bezeichnet werden, finden vielfache Anwendung zur Präsentation von Waren. Die Displays werden dabei bevorzugt im Verkaufsraum aufgestellt und dienen beispielsweise als Sonderverkaufsflächen zum Angebot von Aktionsware oder als zusätzliche temporäre Regalfläche. Die Displays zur Warenpräsentation werden deshalb auch als Point-of-Sale (POS) - Display bezeichnet. Das Display muss häufig bereits bei der Herstellung auf die Art und Größe der präsentierten Ware angepasst werden, so dass ein Display dann nur für die Präsentation eines Produktes bzw. von Produkten gleicher Größe geeignet ist.

Aus der DE 103 13 159 A1 ist ein Regal aus einem knickbaren Material, wie Pappe, bekannt, das Regalböden ausweist, die über Einstecklaschen mit den seitlichen Wandteilen des Regals verbunden werden. Die Einsteckschlitze in den Regalwänden können dabei in verschiedenen Positionen angeordnet werden, so dass auch verschiedene Anordnungen bzw. Positionierungen der Regalböden möglich sind. Dieses erlaubt es in demselben Regaltyp verschiedene große Waren zu präsentieren. Das beschriebene Regal hat jedoch den Nachteil, dass bereits bei der Herstellung die Position der Einsteckschlitze, insbesondere der schrägen Einsteckschlitze, festgelegt werden muss, so dass bei einem bestehenden Regal eine Variation der Position der Regalböden nicht mehr möglich ist.

Ein Display mit verschiedenen Trays ist ebenfalls aus der DE 19 860 305 C2 bekannt. Dieses Regalsystem weist ein Mantelelement mit mindestens einem Einsteckboden auf. Bei dem Einsteckboden sind die Einsteckelemente in Form von Laschen jeweils aus dem Boden des Trays ausgestanzt. Dabei werden verschiedene Formen von Laschen und Anordnungen der Laschen auf den Trays genutzt, um die Trays in verschiedenen Positionen in das Regalsystem einhängen zu können. Das Ausstanzen der Laschen aus dem Einsteckboden macht es notwendig, einen zusätzlichen Verstärkungsboden für die Stabilität der Trays einzusetzen. Zudem führt dieses dazu, dass eine optisch wenig ansprechende Grundfläche des Bodens resultiert, die ein zusätzliches Elemente notwendig macht, damit Gegenstände im Tray platziert werden können.

Aufgabe der vorliegenden Erfindung ist es daher, ein Tray und ein Display mit Trays bereitzustellen, die eine Variation der Nutzungsmöglichkeit des Trays nach der Herstellung erlauben, wobei ein und dasselbe Tray für verschiedene Nutzungsmöglichkeiten im Display eingesetzt werden kann. Das Tray soll einfach aufzurichten sein und eine kostengünstige Herstellung erlauben.

Die Aufgabe wird erfindungsgemäß gelöst durch ein Tray, das aus einem faltbaren einteiligen Zuschnitt besteht, wobei der Zuschnitt eine rechteckige Grundfläche und mindestens zwei Einstecklaschen aufweist, dadurch gekennzeichnet, dass der Zuschnitt aufweist
- eine erste rechteckige Grundfläche,
- eine zweite rechteckige Grundfläche, die an einer der langen Seiten der ersten Grundfläche angelenkt ist,
- eine lange Seitenwand, die an der langen Seite einer der beiden Grundflächen angelenkt ist,
- zwei kurze Seitenwände, die jeweils an den kurzen Seiten der zweiten Grundfläche angelenkt sind,
- mindestens zwei Einstecklaschen, wobei die Einstecklaschen (8) an die kurzen Seitenwände (14, 15) der zweiten Grundfläche (12) angelenkt sind und jede Einstecklasche mindestens einen waagerechten Hilfsriller und mindestens einen schrägen Hilfsriller aufweist, und
- jeweils mindestens einen Einsteckschlitz in der Falzlinie zwischen zweiter Grundfläche und kurzen Seitenwänden, der in seiner Länge mindestens der Länge der Einstecklaschen entspricht,
wobei im gefalteten Zustand des Trays die Einstecklaschen an der Außenseite des Trays positioniert sind.

Die Aufgabe wird weiterhin gelöst durch ein Display zur Präsentation von Waren, bestehend aus
- einem Displaymantel, der aufgebaut ist aus einer Mantelrückwand und zwei Mantelseitenwänden, die im gefalteten Zustand rechtwinklig mit der Mantelrückwand verbunden sind, wobei der Displaymantel mindestens zwei Einsteckschlitze an der Mantelinnenseite aufweist und
- mindestens einem Tray, das Einstecklaschen aufweist, und im gefalteten Zustand über die Einstecklaschen in den Einsteckschlitzen des Displaymantels befestigt ist,
   dadurch gekennzeichnet, dass ein Tray, wie vorhergehend beschrieben, verwendet wird.

Weitere Ausführungsformen sind Gegenstand der Unteransprüche oder nachfolgend beschrieben.

Das erfindungsgemäße Tray (Fachboden) wird durch Falten aus dem Zuschnitt vom entfalteten in den gefalteten Zustand überführt. Abhängig von der gewählten Faltvariante sind die Einstecklaschen im gefalteten Zustand entweder waagerecht oder schräg außerhalb des Trays angeordnet, so dass diese Einstecklaschen beim Einstecken in die Einsteckschlitze des Displaymantels zu einer waagerechten oder schrägen Positionierung führen. Für das erfindungsgemäße Tray gibt es verschiedene Faltvarianten, die zu nach oben oder nach unten stehenden langen und kurzen Seitenwänden führen, so dass diese Seitenwände beispielsweise als Begrenzung oder Schutz gegen das Herausfallen der Waren oder zur Beschriftung der dahinter präsentierten Waren dienen können. Da mit einem Zuschnitt drei verschiedene Trayvarianten aufgerichtet werden, die abhängig von der Zahl der schrägen Hilfsriller in mindestens fünf verschiedenen Varianten im Display positioniert werden können, lassen sich bei der Herstellung Kosten einsparen. Es müssen nicht verschiedene Trays für die verschiedenen Positionierungen hergestellt werden und entsprechend die Maschinen nicht umgestellt oder umgerüstet werden. Insbesondere wenn für ein Display verschieden positionierte Trays hergestellt werden, lässt sich Material, Lagerraum und Zeit bei der Herstellung sparen. Zudem ist eine Produktion auf Vorrat möglich bevor eine Bestellung des einzelnen Kunden vorliegt, da vor Produktionsbeginn noch keine Entscheidung zur benötigten Trayvariante getroffen werden muss.

Die erfindungsgemäßen Trays haben weiterhin den Vorteil, dass die Einstecklaschen nicht aus der Grundfläche ausgestanzt sind. Hierdurch entsteht ein Tray mit unverletzter Grundfläche, was zu einer verbesserten Stabilität des Trays führt. Zudem ermöglicht nur die unversehrte Grundfläche eine Verwendung von Ober- und Unterseite des Trays für die verschiedenen Positionierungen. Bei einer Ausstanzung aus der Grundfläche wäre diese optisch unansprechend und ließe sich nicht als Oberseite des im Display positionierten Trays verwenden.

Bevorzugt weist das erfindungsgemäße Tray genau ein Paar erste Einstecklaschen auf, die weiter bevorzugt mittig an der Grundfläche angeordnet sind. Die Einstecklaschen weisen bevorzugt die Form eines Halbkreises, eines Halbovals, eines Dreiecks, eines Trapez, eines Rechtecks oder eines Quadrats auf, besonders bevorzugt sind die Einstecklaschen halbkreisförmig.

In einer Variante weisen die Einstecklaschen genau einen waagerechten und einen schrägen Hilfsriller auf. Alternativ weisen die Einstecklaschen mehrere schräge Hilfsriller auf.

Die Lage des schrägen Hilfsrillers in der Einstecklasche bestimmt den Neigungswinkel des Trays bei schräger Anordnung im Display. Bevorzugt ist ein schräger Hilfsriller in einem Winkel von 1 bis 99° zum waagerechten Hilfsriller angeordnet. Durch eine Verwendung von mehreren schrägen Hilfsrillern in einer Lasche können für eine Ausführung des erfindungsgemäßen Trays verschiedene schräge Positionierungen im Display realisiert werden.

Die kurzen Seitenwände des Trays sind bevorzugt im Wesentlichen rechteckig mit einer dreieckigen Verlängerung, wobei die längste Seite des Dreiecks auf der der langen Seitenwand abgewandten Seite vom oberen Ende der kurzen Seitenwand zur Grundfläche verläuft.

Bevorzugt sind die Einstecklaschen über die waagerechten Hilfsriller an die kurzen Seiten des Zuschnitts angelenkt. Besonders bevorzugt sind die Einstecklaschen an den sich gegenüberliegenden kurzen Seitenwänden angelenkt, an der Seite der kurzen Seitenwand die auf der der zweiten Grundfläche abgekehrten Seite liegt. Die schrägen Hilfsriller sind z.B. bevorzugt eine Verlängerung des schrägen Abschnitts der kurzen Seitenwände.

Die lange Seitenwand ist im Zuschnitt des erfindungsgemäßen Trays bevorzugt an der zweiten Grundfläche angelenkt. Weiter bevorzugt ist die lange Seitenwand aus zwei deckungsgleichen Seitenwandelementen, die aufeinander gefaltet werden, aufgebaut.

Das erfindungsgemäße Tray besteht bevorzugt aus Karton, Pappe oder aus Wellpappe, besonders bevorzugt aus Wellpappe.

Durch den Zuschnitt mit Einstecklaschen mit waagerechtem und schrägen Hilfsriller lässt sich das erfindungsgemäße Tray in mindestens drei verschiedenen Faltvarianten aufrichten. Die verschiedenen Faltvarianten führen dazu, dass ein und dasselbe Tray mindestens fünf verschiedene Präsentationsmöglichkeiten der Waren im Display erlaubt. Bei Faltung der Einstecklaschen entlang der waagerechten Hilfsriller wird das Tray entweder mit nach oben gerichteten Seitenwänden oder nach unten gerichteten Seitenwänden waagerecht im Display positioniert. Eine Faltung der Einstecklaschen entlang der schrägen Hilfsriller erlaubt eine schräge Positionierung des Trays im Display mit einem Neigungswinkel von z.B. 1 bis 99°. Bei Einstecklaschen mit mehreren schrägen Hilfsrillern in den Einstecklaschen sind entsprechend mehrere schräge Positionen im Display möglich, abhängig von der gewählten Faltung.

Das erfindungsgemäße Tray lässt sich mit wenigen Handgriffen einfach aus dem entfalteten in den gefalteten Zustand überführen, wobei das einfache Aufrichten einen weiteren Vorteil darstellt. Das Tray ist bereits ohne Kleben oder zusätzliches Befestigen stabil.

Das erfindungsgemäße Tray wird bevorzugt im erfindungsgemäßen Display eingesetzt. Das Display besteht ebenfalls bevorzugt aus Karton, Pappe oder Wellpappe, besonders bevorzugt aus Wellpappe.

Besonders bevorzugt wird das erfindungsgemäße Display als POS-Display verwendet. Durch die Vielzahl an Faltmöglichkeiten erlaubt das erfindungsgemäße Tray dabei dem Aufsteller des Displays, individuell zu entscheiden, welche Präsentation er für die Waren wählt.

Die Erfindung wird anhand der Figuren näher erläutert. Es zeigen
- Figur 1:: ein erfindungsgemäßes Display mit in verschiedenen Positionen angeordneten erfindungsgemäßen Trays,
- Figur 2:: einen Zuschnitt des erfindungsgemäßen Trays im entfalteten Zustand,
- Figur 3a bis 3e:: zwei Faltmöglichkeiten des erfindungsgemäßen Zuschnitts zum Überführen aus dem entfalteten Zustand in den gefalteten Zustand,
- Figur 4a bis 4e:: verschiedene Faltvarianten des erfindungsgemäßen Trays.

Figur 1 zeigt ein erfindungsgemäßes Display 1, in dem fünf erfindungsgemäße Trays 2 in verschiedenen Positionen angeordnet sind. Das Display 1 weist einen u-förmigen Displaymantel 3 mit einer Rückwand 4 und dazu senkrecht angeordneten Displayseitenwänden 5a und 5b auf. Die Displayseitenwände 5a und 5b weisen auf der Mantelinnenseite 7 mehrere Einsteckschlitze 6 auf. Die Einsteckschlitze 6 sind dabei jeweils auf der rechten und linken Seitenwand auf der gleichen Höhe positioniert. Das Tray 2d ist so im Display 1 angeordnet, dass jeweils eine lange Seitenwand 13 eine nach obenstehende Kante bildet, die ein Herausfallen von Waren verhindert.

Figur 2 zeigt einen Zuschnitt des erfindungsgemäßen Trays im entfalteten Zustand. Der Zuschnitt 10 weist eine erste rechteckige Grundfläche 11 auf. An einer langen Seite 16a der ersten Grundfläche ist eine zweite Grundfläche 12 angelenkt. An der anderen langen Seite 16b ist eine Stützlasche 21 angelenkt. Die Stützlasche 21 ist ebenfalls über eine Falzlinie 20a mit der ersten Grundfläche 11 verbunden. In der Falzlinie 20a sind drei Schlitze angeordnet.

Die kurzen Seitenwände 14 und 15 sind über Falzlinien an den kurzen Seiten 18 der zweiten Grundfläche 12 angeordnet. Auf der der zweiten Grundfläche gegenüberliegenden Seite sind an die kurzen Seitenwände 14 und 15 jeweils Einstecklaschen 8a und 8b angelenkt. Die Einstecklaschen 8a und 8b weisen dabei zwei Hilfsriller 9a und 9b innerhalb der Lasche auf. An einem Ende der kurzen Seitenwände 14 und 15 sind jeweils Verbindungslaschen 22a und 22b über eine Falzlinie angelenkt. An die zweite lange Seite 16c der zweiten Grundfläche 12 ist eine lange Seitenwand 13 angelenkt. Die Seitenwand 13 ist aus einem ersten Seitenwandteil 13a und einem zweiten Seitenwandteil 13 b aufgebaut, die über eine Falzlinie miteinander verbunden sind. Das erste Seitenwandteil 13a weist drei Einsteckelemente 23 auf.

In Figur 3 ist eine Faltvariante zum Aufrichten des Trays dargestellt. Wie sich aus Figur 3a ergibt wird für Nutzungsmöglichkeit A zunächst die erste Grundfläche 11 in Richtung der zweiten Grundfläche 12 gefaltet, wobei die Stützlasche 21 in die von der zweiten Grundfläche abgewandte Richtung gefaltet wird. Parallel wird das eine Element der langen Seitenwand 13a in Richtung des zweiten Elementes 13b gefaltet. Die kurzen Seitenwände 14 und 15 werden entlang der Falzlinien in Richtung zur ersten und zweiten Grundfläche gefaltet.

Aus Figur 3b ist zu erkennen, dass die Verbindungslaschen 22 nach innen im rechten Winkel zu den kurzen Seitenwänden 14 bzw. 15, gefaltet werden. Die Einstecklaschen 8a und 8b werden entlang der schrägen Hilfsriller ebenfalls so nach außen gefaltet, dass sie an den kurzen Seiten zu liegen kommen. Zum Schluss wird das eine Element 13a der langen Seitenwand 13 über die Verbindungslaschen 22 und die Stützlasche 21 geführt und mit Einsteckelementen 23 fixiert. Figur 3c zeigt das Tray nach dem Aufrichten im gefalteten Zustand, wobei die Einstecklaschen außerhalb des Trays an der Außenseite angeordnet sind.

In Figur 3d wird eine weitere Faltvariante zum Aufrichten des Trays dargestellt. Die Einstecklaschen 8 werden entlang der waagerechten Hilfsriller 9a nach innen gefaltet und wie bei der ersten Variante wird die erste Grundfläche 11 in Richtung auf die zweite Grundfläche 12 gefaltet, wobei jedoch die Einstecklaschen 8a und 8b durch die von den Einsteckschlitzen 19a und 19b gebildeten Öffnungen geführt werden. Figur 3e zeigt das Tray nach dem Aufrichten im gefalteten Zustand, wobei die Einstecklaschen unterhalb des Trays waagerecht angeordnet sind.

Aus Figur 4a bis 4e sind die verschiedenen Faltvarianten und die sich daraus ergebenden Nutzungsmöglichkeiten des erfindungsgemäßen Trays zu erkennen. Figur 4a zeigt die Faltvariante A, bei der das Tray über die entlang der waagerechten Hilfsriller gefalteten Einstecklaschen im Displaymantel befestigt wird. Die lange Seitenwand 13 und die kurzen Seitenwände 14 und 15 sind nach oben gerichtet und werden auf der vom Displaymantel abgewandten Seite angeordnet und bilden so einen nach vorne gerichteten Rand. Figur 4b zeigt die Faltvariante B, bei der das erfindungsgemäße Tray ebenfalls über die entlang dem waagerechten Hilfsriller gefalteten Einstecklaschen 8a und 8b, die nach unten gerichtet sind, im Displaymantel befestigt wird. In Figur 4c ist Faltvariante C zu erkennen. Die Faltvariante C entspricht von der Faltung her der Faltvariante A, wobei jedoch beim Positionieren im Display die lange Seitenwand nach hinten zum Displaymantel hin ausgerichtet wird, so dass die Ware im vorderen Bereich nicht durch eine Kante verdeckt wird. Figur 4d zeigt die Faltvariante D, bei der die langen und kurzen Seitenwände des Trays nach unten gerichtet sind, wobei die lange Seitenwand am Displaymantel angeordnet ist, so dass fast kein Seitenrand sichtbar ist.

Figur 4e zeigt die Faltvariante F, bei der das erfindungsgemäße Tray über die entlang der schrägen Hilfsriller gefalteten Einstecklaschen im Displaymantel angeordnet wird. Durch die schräge Positionierung der Einstecklaschen ist das Tray in einer schrägen Position im Displaymantel positioniert, anders als bei den anderen Faltvarianten, die zu einer waagerechten Positionierung des Trays im Displays führen.

## Patentansprüche

1. Tray (2), das aus einem faltbaren einteiligen Zuschnitt (10) besteht, wobei der Zuschnitt (10) eine rechteckige Grundfläche und mindestens zwei Einstecklaschen aufweist, **dadurch gekennzeichnet, dass** der Zuschnitt (10) aufweist
- eine erste rechteckige Grundfläche (11),
- eine zweite rechteckige Grundfläche (12), die an einer der langen Seiten der ersten Grundfläche (11) angelenkt ist,
- eine lange Seitenwand (13), die an der langen Seite (16) einer der beiden Grundflächen (11,12,) angelenkt ist,
- zwei kurze Seitenwände (14, 15), die jeweils an den kurzen Seiten (18) der zweiten Grundfläche (12) angelenkt sind,
- mindestens zwei Einstecklaschen (8), wobei die Einstecklaschen (8) an den kurzen Seitenwänden (14, 15) der zweiten Grundfläche (12) angelenkt sind und jede Einstecklasche (8) mindestens einen waagerechten Hilfsriller (9a) und mindestens einen schrägen Hilfsriller (9b) aufweist, und jeweils mindestens einen Einsteckschlitz (19) in der Falzlinie (20) zwischen zweiter Grundfläche (12) und kurzen Seitenwänden (14, 15), der in seiner Länge mindestens der Länge der Einstecklaschen (8) entspricht,
wobei im gefalteten Zustand des Trays die Einstecklaschen an der Außenseite des Trays positioniert sind.

2. Tray (2) gemäß Anspruch 1, **dadurch gekennzeichnet, dass** jeweils zwei Einstecklaschen (8a, 8b) paarweise an den sich gegenüberliegenden kurzen Seitenwänden (14, 15) angelenkt sind, an der Seite der kurzen Seitenwand (14,15), die auf der der zweiten Grundfläche (12) abgekehrten Seite liegt.

3. Tray (2) gemäß einem der Ansprüche 1 oder 2, **dadurch gekennzeichnet, dass** das Tray (2) genau ein Paar Einstecklaschen (8a, 8b) aufweist.

4. Tray (2) gemäß einem der vorhergehenden Ansprüche, **dadurch gekennzeichnet, dass** die Einstecklaschen (8) halbkreisförmig, dreieckig, halbovalförmig, rechteckig, trapezförmig oder quadratisch sind, bevorzugt halbkreisförmig.

5. Tray (2) gemäß einem der vorhergehenden Ansprüche, **dadurch gekennzeichnet, dass** die Einstecklaschen (8) mittig angelenkt sind.

6. Tray (2) gemäß einem der vorhergehenden Ansprüche, **dadurch gekennzeichnet, dass** die lange Seitenwand (13) an der lange Seite (16c) der zweiten Grundfläche (12) angelenkt ist, die der langen Seite (16b), an der die erste Grundfläche angelenkt ist, gegenüberliegt.

7. Tray (2) gemäß einem der vorhergehenden Ansprüche, **dadurch gekennzeichnet, dass** durch Falten des Zuschnitts (10) abhängig vom Falten der Einstecklaschen (8) drei verschiedene Formen des aufgerichteten Trays (2) gebildet werden.

8. Tray (2) gemäß einem der vorhergehenden Ansprüche, **dadurch gekennzeichnet, dass** das Tray (2) aus Karton, Pappe oder Wellpappe ist.

9. Tray (2) gemäß einem der vorhergehenden Ansprüche, **dadurch gekennzeichnet, dass** der oder die schrägen Hilfsriller (9b) in einem Winkel von 1 bis 99° zum waagerechten Hilfsriller (9a) angeordnet sind.

10. Display (1) zur Präsentation von Waren bestehend aus
- einem Displaymantel (3), der aufgebaut ist aus einer Mantelrückwand (4) und zwei Mantelseitenwänden (5a, 5b), die im gefalteten Zustand rechtwinklig mit der Mantelrückwand (4) verbunden sind, wobei der Displaymantel (3) mindestens zwei Einsteckschlitze (6) an der Mantelinnenseite (7) aufweist und
- mindestens einem Tray (2), das Einstecklaschen aufweist, und im gefalteten Zustand über Einstecklaschen in den Einsteckschlitzen (6) des Displaymantels (3) befestigt ist,
**dadurch gekennzeichnet, dass** das Tray (2) ein Tray gemäß einem der Ansprüche 1 bis 9 ist.

11. Display gemäß Anspruch 10, **dadurch gekennzeichnet, dass** das Display aus Karton, Pappe oder Wellpappe besteht.

12. Display gemäß einem der Ansprüche 10 bis 11, **dadurch gekennzeichnet, dass** das Display zumindest teilweise bedruckt, beklebt oder lackiert ist.

## Claims

1. Tray (2) made from a foldable single-piece blank (10), said blank (10) comprising a rectangular base area and at least two tongues, **characterised in that** the blank (10) comprises
- a first rectangular base area (11),
- a second rectangular base area (12) which is linked to one of the long sides of the first base area (11),
- a long side wall (13) which is linked to the long side (16) of one of the two base areas (11, 12),
- two short side walls (14, 15) which are each linked to the short sides (18) of the second base area (12),
- at least two tongues (8) which are linked to the short side walls (14, 15) of the second base area (12) and wherein each tongue (8) has at least one horizontal auxiliary groove (9a) and at least one angled auxiliary groove (9b), and at least one insertion slot (19) in the folding line (20) between the second base area (12) and each of the short side walls (14, 15), said insertion slot corresponding, in the length thereof, to at least the length of the tongues (8),
wherein, in the folded state of the tray, the tongues are positioned at the outer side of the tray.

2. Tray (2) according to claim 1, **characterised in that**, in each case, two tongues (8a, 8b) are linked in pairs at the mutually opposing short side walls (14, 15), at the side of the short side wall (14, 15) facing away from the second base area (12).

3. Tray (2) according to one of the claims 1 or 2, **characterised in that** the tray (2) has exactly one pair of tongues (8a, 8b).

4. Tray (2) according to one of the preceding claims, **characterised in that** the tongues (8) are semicircular, triangular, half-oval, rectangular, trapezoid or square, preferably semicircular, in shape.

5. Tray (2) according to one of the preceding claims, **characterised in that** the tongues (8) are centrally articulated.

6. Tray (2) according to one of the preceding claims, **characterised in that** the long side wall (13) is linked at the long side (16c) of the second base area (12) which opposes the long side (16b) to which the first base area is linked.

7. Tray (2) according to one of the preceding claims, **characterised in that**, by folding the blank (10), three different forms of the made-up tray (2) are produced, depending on the folding of the tongues (8).

8. Tray (2) according to one of the preceding claims, **characterised in that** the tray (2) is made of cardboard, paperboard or corrugated paper.

9. Tray (2) according to one of the preceding claims, **characterised in that** the angled auxiliary groove(s) (9b) are arranged at an angle in the range from 1° to 99° relative to the auxiliary groove (9a).

10. Display (1) for presentation of goods, consisting of
- a display shell (3) which is constructed from a rear shell wall (4) and two side shell walls (5a, 5b) which, in the folded state, are connected to the rear shell wall (4) at right angles, wherein the display shell (3) has at least two insertion slots (6) at the shell inner side (7), and
- at least one tray (2) which comprises tongues and, in the folded state, is fastened by means of tongues in the insertion slots (6) of the display shell (3), **characterised in that** the tray (2) is a tray according to one of the claims 1 to 9.

11. Display according to claim 10, **characterised in that** the display is made of cardboard, paperboard or corrugated paper.

12. Display according to one of the claims 10 to 11, **characterised in that** the display is at least partially printed, laminated or painted.

## Revendications

1. Plateau (2), qui se compose d'une pièce découpée (10) d'un seul tenant pliable, la pièce découpée (10) présentant une surface de base rectangulaire et au moins deux pattes d'insertion, **caractérisé en ce que** la pièce découpée (10) présente
- une première surface de base rectangulaire (11),
- une deuxième surface de base rectangulaire (12) qui est articulée sur l'un des grands côtés de la première surface de base (11),
- une paroi latérale longue (13) qui est articulée sur le grand côté (16) d'une des deux surfaces de base (11, 12),
- deux parois latérales courtes (14, 15) qui sont respectivement articulées sur les petits côtés (18) de la deuxième surface de base (12),
- au moins deux pattes d'insertion (8), les pattes d'insertion (8) étant articulées sur les parois latérales courtes (14, 15) de la deuxième surface de base (12) et chaque patte d'insertion (8) présentant au moins une rainure auxiliaire horizontale (9a) et au moins une rainure auxiliaire oblique (9b), et chaque fois, dans la ligne de pliage (20) entre deuxième surface de base (12) et parois latérales courtes (14, 15), au moins une fente d'insertion (19) qui correspond par sa longueur au moins à la longueur des pattes d'insertion (8),
les pattes d'insertion étant positionnées du côté extérieur du plateau à l'état plié du plateau.

2. Plateau (2) selon la revendication 1, **caractérisé en ce que**, chaque fois, deux pattes d'insertion (8a, 8b) sont articulées par paires sur les parois latérales courtes (14, 15) se faisant face, du côté de la paroi latérale courte (14, 15) située du côté éloigné de la deuxième surface de base (12).

3. Plateau (2) selon une des revendications 1 ou 2, **caractérisé en ce que** le plateau (2) comporte exactement une paire de pattes d'insertion (8a, 8b).

4. Plateau (2) selon une des revendications précédentes, **caractérisé en ce que** les pattes d'insertion (8) sont semi-circulaires, triangulaires, semi-ovales, rectangulaires, trapézoïdales ou carrées, de préférence semi-circulaires.

5. Plateau (2) selon une des revendications précédentes, **caractérisé en ce que** les pattes d'insertion (8) sont articulées en leur centre.

6. Plateau (2) selon une des revendications précédentes, **caractérisé en ce que** la paroi latérale longue (13) est articulée sur le grand côté (16c) de la deuxième surface de base (12) qui est opposé au grand côté (16b) sur lequel la première surface de base est articulée.

7. Plateau (2) selon une des revendications précédentes, **caractérisé en ce que** trois formes différentes du plateau (2) monté sont formées par pliage de la pièce découpée (10) en fonction du pliage des pattes d'insertion (8).

8. Plateau (2) selon une des revendications précédentes, **caractérisé en ce que** le plateau (2) est en bristol, carton ou carton ondulé.

9. Plateau (2) selon une des revendications précédentes, **caractérisé en ce que** la ou les rainure(s) auxiliaire(s) oblique(s) (9b) est/sont disposée(s) à un angle de 1 à 99° par rapport à la rainure auxiliaire horizontale (9a).

10. Présentoir (1) pour la présentation de marchandises, composé
- d'une enveloppe de présentoir (3) constituée d'une paroi arrière d'enveloppe (4) et de deux parois latérales d'enveloppe (5a, 5b) qui, à l'état plié, sont reliées à angle droit avec la paroi arrière d'enveloppe (4), l'enveloppe de présentoir (3) comportant au moins deux fentes d'insertion (6) du côté intérieur d'enveloppe (7) et
- au moins un plateau (2) qui comporte des pattes d'insertion et, à l'état plié, est fixé par les pattes d'insertion dans les fentes d'insertion (6) de l'enveloppe de présentoir (3),
**caractérisé en ce que** le plateau (2) est un plateau selon une des revendications 1 à 9.

11. Présentoir selon la revendication 10, **caractérisé en ce que** le présentoir est en bristol, carton ou carton ondulé.

12. Présentoir selon une des revendications 10 à 11, **caractérisé en ce que** le présentoir est au moins partiellement imprimé, contrecollé ou peint.
